# FASCICULE DE BREVET EUROPEEN

(11) **EP 3 596 787 B1**
(45) Date de publication et mention de la délivrance du brevet: **29.09.2021**
(21) Numéro de dépôt: 18709634.2
(22) Date de dépôt: 14.03.2018
(51) Int. Cl.: H01R 13/627, H01R 13/641, H01R 13/645

(54) **ENSEMBLE CONNECTEUR**
VERBINDERBAUGRUPPE
CONNECTOR ASSEMBLY

(30) Priorité: 15.03.2017 FR 1752125
(43) Date de publication de la demande: 22.01.2020
(73) Titulaire: Nicomatic, 74890 Bons En Chablais (FR)
(72) Inventeur: GRANDCOING, Christophe, 74890 Bons En Chablais (FR)
(74) Mandataire: Croonenbroek, Thomas Jakob
(86) Numéro de dépôt international: PCT/EP2018/056459
(87) Numéro de publication internationale: WO 2018/167181

(56) Documents cités:
- WO-A1-2016/168389
- FR-A1- 2 349 055
- US-A1- 2014 016 902

## Description

L'invention concerne un ensemble connecteur dit modulaire.

En particulier, on peut utiliser un tel ensemble connecteur par exemple pour des applications aérospatiales ou encore pour des applications militaires voire aéronautiques. Un tel ensemble connecteur doit pouvoir résister à des contraintes mécaniques fortes. De façon connue, notamment selon la norme EN4165, ces ensembles connecteurs comportent des boitiers d'embase et de fiche qui peuvent être assemblés ou accouplés l'un à l'autre. Les boitiers comportent respectivement des contacts électriques complémentaires permettant la connexion électrique lorsque les boitiers d'embase et de fiche sont assemblés. Des câbles électriques et/ou des accessoires peuvent être prévus à l'arrière du boitier de fiche. Le verrouillage de l'ensemble connecteur se fait par vissage, au moyen d'une vis d'accouplement logée dans le boitier de fiche, et d'un écrou d'accouplement prévu dans le boitier d'embase. La vis et l'écrou d'accouplement sont généralement agencés de façon centrale. La vis est accessible depuis l'arrière du boitier de fiche, c'est-à-dire du côté opposé au côté en regard du boitier d'embase.

L'écrou d'accouplement dans le boitier d'embase assure également une fonction de détrompage pour un positionnement correct par rapport au boitier de fiche. Cet écrou d'accouplement est connu sous l'appellation noix de codage ou noix de détrompage. Le boitier de fiche comporte outre la vis d'accouplement, une douille centrale, aussi appelée clé de codage ou clé de détrompage, fixée dans le boitier de fiche, et qui assure également la fonction de détrompage. Le montage des boitiers par vissage est une opération fastidieuse, ce qui augmente le temps d'assemblage de ces ensembles connecteurs. De plus, les câbles en sortie du boitier de fiche gênent l'accès à la vis qui est donc difficile à manipuler avec deux doigts, en particulier avec l'index et le pouce.

WO 2016/168389 A1 est considéré comme l'état de technique le plus proche de la présente invention, et concerne un connecteur électrique et un système de connexion à une borne de terminal. Le connecteur électrique inclut un corps de logement, un contact et un organe de déverrouillage.

Le corps de logement inclut un passage de réception de borne dans lequel est reçue la borne de terminal. Le contact est installé dans le passage de réception de borne et est positionné autour de la circonférence du passage de réception de borne. Le contact entre en prise électrique avec une borne de terminal insérée dans le passage de réception de borne indépendamment de l'orientation de la borne de terminal par rapport au contact.

L'invention a donc pour objectif de proposer un ensemble connecteur dont le rendement d'assemblage est amélioré.

À cet effet l'invention a pour objet un ensemble connecteur selon la revendication 1 comportant :
- une fiche comprenant un boitier de fiche définissant un logement, et un détrompeur de fiche agencé dans le logement, et
- une embase comprenant un boitier d'embase configuré pour être assemblé au boitier de fiche, le boîtier d'embase comprenant un détrompeur d'embase complémentaire du détrompeur de fiche, et configuré pour s'emboîter avec le détrompeur de fiche lors de l'assemblage des boîtiers de fiche et d'embase.

Selon l'invention, ledit ensemble comporte en outre un mécanisme d'encliquetage comprenant: des éléments d'encliquetage complémentaires portés d'une part par le détrompeur d'embase et d'autre part par le boîtier de fiche, et au moins un organe de rappel configuré pour solliciter l'un des éléments d'encliquetage vers une position, dite d'engagement, permettant la coopération avec l'élément d'encliquetage complémentaire lorsque le détrompeur d'embase est dans une position de fin de course dans le logement du boîtier de fiche, et un mécanisme de désaccouplement du boîtier d'embase et du boîtier de fiche, comprenant au moins un bouton poussoir monté mobile dans le boîtier de fiche et agence partiellement en saillie sur le boîtier de fiche de façon à pouvoir être actionné depuis l'extérieur de l'ensemble connecteur,et l'un des éléments d'encliquetage est réalisé d'une seule pièce avec le bouton poussoir.

Un tel mécanisme d'encliquetage permet de verrouiller les boitiers dans une position accouplée de façon simple sans manipulation ou opération compliquée, et s'opposer à un désaccouplement intempestif des boitiers.

Il s'agit plus particulièrement d'un mécanisme d'encliquetage automatique.

Ledit ensemble connecteur peut en outre comporter une ou plusieurs caractéristiques suivantes, prises séparément ou en combinaison :
- ledit au moins un organe de rappel est configuré pour solliciter l'élément d'encliquetage porté par le boitier de fiche dans la position d'engagement, dans laquelle ledit élément d'encliquetage est en saillie dans le passage du détrompeur d'embase dans le boitier de fiche, de sorte qu'à l'assemblage, le détrompeur d'embase est configuré pour venir appuyer sur ledit élément d'encliquetage et continuer sa course ;
- ledit au moins un organe de rappel est un ressort hélicoïdal configuré pour être comprimé lorsque le détrompeur d'embase appuie sur l'élément d'encliquetage lors de l'assemblage ;

- le boitier de fiche comporte en outre un guide du détrompeur d'embase vers la position de fin de course ;
- le guide est un guide linéaire du détrompeur d'embase dans le logement du boitier de fiche ;
- le détrompeur d'embase est configuré pour s'emboiter avec le détrompeur de fiche par translation selon une direction d'assemblage ;
- les éléments d'encliquetage sont configurés pour un engagement mutuel de façon radiale par rapport à la direction d'assemblage lorsque le détrompeur d'embase est en position de fin de course ;
- les éléments d'encliquetage comportent au moins une saillie d'encliquetage et une gorge d'encliquetage complémentaire ;
- la saillie d'encliquetage est configurée pour s'engager dans la gorge d'encliquetage lorsque le détrompeur d'embase est en position de fin de course ;
- la saillie d'encliquetage est mobile entre la position d'engagement, dans laquelle la saillie d'encliquetage est en saillie dans le passage du détrompeur d'embase, et une position de dégagement, dans laquelle la saillie d'encliquetage libère le passage du détrompeur d'embase ;
- la saillie d'encliquetage est de forme complémentaire à la forme de la gorge d'encliquetage ;
- la saillie d'encliquetage est portée par le boitier de fiche et la gorge d'encliquetage est formée sur le détrompeur d'embase ;
- le détrompeur d'embase présente un contour extérieur de forme cylindrique ;
- la saillie d'encliquetage présente une forme incurvée complémentaire à la forme de la gorge d'encliquetage réalisée sur le pourtour cylindrique du détrompeur d'embase ;
- la saillie d'encliquetage comporte une portion d'entrée configurée pour être la première portion de la saillie d'encliquetage en contact avec l'extrémité du détrompeur d'embase lors de l'assemblage, et conformée pour épouser la forme de l'extrémité du détrompeur d'embase ;
- la saillie d'encliquetage comporte une portion de retenue configurée pour venir en appui contre une paroi interne du détrompeur d'embase délimitant la gorge d'encliquetage, sous la poussée dudit au moins un organe de rappel, de façon à limiter la course en translation du détrompeur d'embase ;
- la portion d'entrée présente une surface tronconique ;
- la portion de retenue présente une surface cylindrique ;
- lequel la surface tronconique est engendrée par une génératrice formant un angle inférieur à 45°, de préférence de l'ordre de 15° à 35°, avec la direction d'assemblage ;
- la surface cylindrique est engendrée par une génératrice parallèle à la direction d'assemblage ;
- la saillie d'encliquetage s'étend sur un secteur angulaire de l'ordre de 146° ;
- ledit au moins un bouton poussoir est monté mobile radialement par rapport à la direction d'assemblage du détrompeur d'embase dans le boitier de fiche ;
- ledit au moins un bouton poussoir comporte une zone d'actionnement agencée en saillie sur le boitier de fiche ;
- ledit au moins un bouton poussoir comporte un corps agencé à l'intérieur du boitier de fiche et présentant un orifice configuré pour recevoir l'extrémité du détrompeur d'embase en position de fin de course ;
- ledit au moins un bouton poussoir présente un épaulement entre la zone d'actionnement et le corps dudit au moins un bouton poussoir ;
- ledit au moins un bouton poussoir appartient au mécanisme d'encliquetage ;
- ledit au moins un organe de rappel et la saillie d'encliquetage appartiennent audit au moins un bouton poussoir ;
- ledit au moins un organe de rappel est monté sur le corps dudit au moins un bouton poussoir à l'opposé de la zone d'actionnement ;
- ledit au moins un organe de rappel est fixé d'une part au corps dudit au moins un bouton poussoir et d'autre part au boitier de fiche ;
- ledit au moins un organe de rappel sous forme de ressort hélicoïdal est relié par une extrémité au corps dudit au moins un bouton poussoir et par une autre extrémité à un socle ;
- le socle est monté fixe dans le boitier de fiche ou fait partie du boitier de fiche ;
- l'ensemble connecteur comprend un guide en translation du bouton poussoir dans une ouverture du boitier de fiche ;
- le socle présente une rainure formant guide d'une protubérance du bouton poussoir ;
- le bouton poussoir et les parois du boitier de fiche délimitant l'ouverture présentent des formes plates complémentaires formant guide ;
- le détrompeur de fiche est réalisé sous forme de douille et le détrompeur d'embase est réalisé sous forme de broche qui est configurée de façon à être reçue au sein de la douille lorsque les boitiers sont accouplés ensemble ; le boitier d'embase et/ou le boitier de fiche comporte des contacts électriques amovibles configurés pour s'emboiter avec des contacts électriques correspondants du boitier complémentaire lorsque les boitiers sont accouplés ensemble.

D'autres caractéristiques et avantages de l'invention apparaitront plus clairement à la lecture de la description suivante, donnée à titre d'exemple illustratif et non limitatif, et des dessins annexés parmi lesquels :
- la figure la est une vue éclatée en perspective d'un ensemble connecteur selon l'invention comportant une embase et une fiche complémentaire selon une première variante de réalisation,
- la figure 1b est une vue éclatée de côté de l'ensemble connecteur de la figure 1a,
- la figure 2a est une vue en perspective montrant une première étape d'assemblage de détrompeurs complémentaires de l'embase et de la fiche,
- la figure 2b est une vue en perspective montrant une deuxième étape d'assemblage dans laquelle l'extrémité du détrompeur d'embase engage l'orifice d'un bouton poussoir prévu sur la fiche,
- la figure 2c est une autre vue en perspective montrant une troisième étape d'assemblage dans laquelle l'extrémité du détrompeur d'embase coulisse sur une saillie d'encliquetage,
- la figure 2d est encore une autre vue en perspective montrant une quatrième étape d'assemblage dans laquelle la saillie d'encliquetage est en regard d'une gorge d'encliquetage sur le détrompeur d'embase,
- la figure 2e est une vue en perspective de l'embase et de la fiche assemblés et verrouillés,
- la figure 3a est une vue en perspective du bouton poussoir,
- la figure 3b est une vue de face du bouton poussoir de la figure 3a,
- la figure 3c est une vue en coupe selon l'axe A-A de la figure 3b,
- la figure 4a est une vue en perspective d'un ensemble connecteur comportant un bouton poussoir et un boitier de fiche selon une deuxième variante de réalisation ;
- la figure 4b est une vue en perspective du bouton poussoir selon la deuxième variante ;
- la figure 4c est une vue de dessus du boitier de fiche selon la deuxième variante de réalisation ;
- la figure 4d est une vue en coupe transversale du boitier de fiche et du bouton poussoir selon la deuxième variante de réalisation, et
- la figure 4e est une vue en coupe longitudinale de l'ensemble connecteur de la figure 4a.

Dans ces figures, les éléments identiques portent les mêmes références. Les réalisations suivantes sont des exemples. Bien que la description se réfère à un ou plusieurs modes de réalisation, ceci ne signifie pas nécessairement que chaque référence concerne le même mode de réalisation, ou que les caractéristiques s'appliquent seulement à un seul mode de réalisation. De simples caractéristiques de différents modes de réalisation peuvent également être combinées ou interchangées pour fournir d'autres réalisations. Dans la description, on peut indexer certains éléments, comme par exemple premier élément ou deuxième élément. Dans ce cas, il s'agit d'un simple indexage pour différencier et dénommer des éléments proches mais non identiques. Cette indexation n'implique pas une priorité d'un élément par rapport à un autre et on peut aisément interchanger de telles dénominations sans sortir du cadre des présentes revendications. Cette indexation n'implique pas non plus un ordre dans le temps.

### Ensemble connecteur

L'invention concerne un ensemble connecteur 1, en particulier pour une application aérospatiale. On a représenté sur les figures 1a et 1b un ensemble connecteur 1 avant assemblage. Cet ensemble connecteur 1 comporte une fiche 3 et une embase 5. La fiche 3 comprend un boitier de fiche 31, et l'embase 5 comporte un boitier d'embase 51 configuré pour être assemblé au boitier de fiche 31. Les figures 2a à 2e montrent une séquence d'assemblage du boitier de fiche 31 avec le boitier d'embase 51. Les figures la à 2e montrent une première variante de réalisation du boitier de fiche 31.

L'ensemble connecteur 1 comporte en outre un mécanisme d'encliquetage 7 mieux visible sur les figures 2c à 2e permettant le verrouillage du boitier de fiche 31 et du boitier d'embase 51 en position accouplée. Ce mécanisme d'encliquetage 7 est décrit plus en détail par la suite. L'ensemble connecteur 1 comporte encore un mécanisme de désaccouplement 9 du boitier d'embase 51 et du boitier de fiche 31, également décrit plus en détail par la suite.

En se référant de nouveau aux figures 1a, 1b, chaque boitier 31, respectivement 51, comprend une coque externe, par exemple métallique tel qu'en alliage d'aluminium. Les boitiers 31, respectivement 51, présentent chacun un logement 33, respectivement 53, dans lequel sont destinés à être reçus notamment des modules (non représentés sur les figures) généralement équipés d'inserts isolants munis de contacts électriques (non représentés sur les figures). Les contacts femelles définissent le module femelle et les contacts mâles définissent le module mâle. Les modules sont interchangeables dans les cavités du logement 33 ou 53 du boitier 31 ou 51 selon différentes configurations.

Les boitiers 31, 51 sont de façon connue réalisés sous forme de boitiers monoblocs. Les boitiers 31, 51 présentent une forme générale de parallélépipède. Le boitier de fiche 31 présente une face avant 31a agencée en regard du boitier d'embase 51 à l'état assemblé de l'ensemble connecteur 1, et une face arrière 31b opposée. De façon similaire, le boitier d'embase 51 présente une face avant 51a et une face arrière 51b opposée agencée en regard du boitier de fiche 31 à l'état assemblé de l'ensemble connecteur 1.

Le boitier d'embase 51 peut comporter également des pattes d'extrémité 55 pour l'assemblage à un support, tel qu'un panneau, ou pour permettre un empilage avec d'autres boitiers d'embase. À cet effet, des trous transversaux 11 sont prévus pour permettre le montage sur panneau et des trous latéraux 13 sont prévus pour permettre le montage par empilage. Bien entendu, en variante, le boitier d'embase 51 peut comporter une collerette rectangulaire (non représentée) pour permettre son assemblage. La hauteur maximale des boitiers 31, 51 peut être de l'ordre de 15,10mm.

En référence à la figure 1a, afin d'éviter les erreurs d'assemblage de la fiche 3 sur l'embase 5, la fiche 3 et l'embase 5 comportent respectivement un détrompeur 15, 17. Pour faciliter la lecture, le détrompeur porté par la fiche 3 est nommé détrompeur de fiche 15 et le détrompeur porté par l'embase 5 est nommé détrompeur d'embase 17. Le détrompeur de fiche 15 est agencé dans le logement 33 défini par le boitier de fiche 31.

Plus précisément, le détrompeur de fiche 15 est fixé dans le logement 33, par exemple par clippage ou encliquetage aux parois internes du boitier de fiche 31 délimitant la cavité pour recevoir le détrompeur de fiche 15.

Selon le mode de réalisation décrit, le détrompeur de fiche 15 est réalisé sous forme de douille. Cette douille 15 est également appelé douille de codage ou encore clé de détrompage. La douille 15 est agencée à l'avant du boitier de fiche 31 de façon à être accessible depuis la face avant 3 la du boitier de fiche 31 et permettre l'emboitement du détrompeur d'embase 17 dans la douille 15. En particulier, il s'agit d'une douille 15 centrale. Plus précisément, la douille 15 est agencée de façon centrale dans le sens de la longueur du boitier de fiche 31, et dans le sens de la hauteur du boitier de fiche 31, la douille 15 est excentrée, par exemple en étant agencée plus vers le haut en référence à la disposition des éléments tels que représentés sur la figure la. En référence aux figures 2a à 2e, la douille 15 présente un changement de section. En particulier, la douille 15 présente une section amincie 15a s'étendant à l'intérieur du boitier de fiche 31, une fois la douille 15 montée sur le boitier de fiche 31. Le boitier de fiche 31 comporte une ou plusieurs butées 35 d'arrêt de la douille 15 dans le logement 33. Une telle douille 15 ou clé de détrompage est connue de l'art antérieur, notamment selon la norme EN4165, et n'est pas décrite plus en détail dans la présente. Dans la suite de la description, on se réfère à la douille 15 en tant que détrompeur de fiche, bien entendu l'invention peut s'appliquer à tout autre type de détrompeur.

Le détrompeur d'embase 17 est complémentaire du détrompeur de fiche 15. Le détrompeur d'embase 17 est configuré pour s'emboiter avec le détrompeur de fiche 15 lors de l'assemblage des boitiers de fiche 31 et d'embase 51. Selon le mode de réalisation décrit, le détrompeur d'embase 17 est réalisé sous forme de broche désignée par la suite par la référence 17. On parle également de noix de détrompage. La broche 17 est destinée et configurée pour être reçue au sein de la douille 15 lorsque les boitiers 31, 51 sont accouplés ensemble.

De façon complémentaire à la douille 15, il peut s'agir d'une broche 17 centrale. Plus précisément, en se référant aux figures la et 1b, la broche 17 est agencée de façon centrale dans le sens de la longueur du boitier d'embase 51, et, dans le sens de la hauteur du boitier d'embase, la broche 17 est excentrée, par exemple en étant agencée plus vers le haut en référence à la disposition des éléments tels que représentés sur la figure la ou 1b.

La broche 17 présente un contour extérieur de forme générale cylindrique ou similaire, c'est-à-dire se rapprochant de la forme cylindrique. Au moins une clavette 19 est avantageusement agencée sur la surface externe de la broche 17 pour permettre la fonction de détrompage.

Comme cela est mieux visible sur la figure 1b, la broche 17 présente par exemple une première partie 17a réalisée avec des dimensions similaires à l'écrou central d'accouplement prévu dans les solutions de l'art antérieur pour réaliser le détrompage. La première partie 17a peut présenter une longueur maximale de l'ordre de 12,62mm. La clavette 19 peut être agencée sur la surface externe de cette première partie 17a de la broche 17. La broche 17 peut présenter un épaulement 17b et une deuxième partie 17c réalisée dans le prolongement de la première partie 17a. La deuxième partie 17c est amincie, et présente donc ici un diamètre inférieur à celui de la première partie 17a. La broche 17 présente de plus une gorge 17d, faisant office de gorge d'encliquetage 17d comme cela est décrit plus en détail par la suite. Enfin, la broche 17 présente une extrémité 17e. À titre d'exemple non limitatif, l'extrémité 17e présente une forme sphérique ou se rapprochant d'une sphère.

L'ensemble de la broche 17 peut présenter par exemple une longueur de l'ordre de 25 à 28mm, de préférence de l'ordre de 27,60mm.

Dans la suite de la description, on se réfère à la broche 17 en tant que détrompeur d'embase, bien entendu l'invention peut s'appliquer à tout autre type de détrompeur.

La broche 17 est configurée pour s'emboiter avec la douille 15. Pour ce faire, comme cela est mieux visible sur la figure 2a, la broche 17 est guidée par la douille 15 et par la ou les butées 35. Autrement dit, le boitier de fiche 31 comporte en outre un guide du détrompeur d'embase, ici la broche 17, vers une position de fin de course dans le logement 33 du boitier de fiche 31, illustrée sur la figure 2e. Selon le mode de réalisation décrit, la broche 17 est guidée linéairement. Plus précisément, l'assemblage de la broche 17 avec la douille 15, et donc l'assemblage des deux boitiers 31, 51, se fait par une translation selon une direction d'assemblage D.

En ce qui concerne plus particulièrement le mécanisme d'encliquetage 7 (voir figure 2e), ce dernier permet de verrouiller les boitiers de fiche 31 et d'embase 51 dans la position assemblée ou accouplée. Le mécanisme d'encliquetage 7 est en outre prévu pour s'opposer à un désaccouplement intempestif des boitiers 31, 51. Il s'agit plus précisément d'un mécanisme d'encliquetage 7 automatique, c'est-à-dire ne nécessitant pas de manipulation supplémentaire à l'opération d'assemblage des deux boitiers de fiche 31 et d'embase 51. Selon le mode de réalisation décrit, le mécanisme d'encliquetage 7 est porté d'une part par la broche 17 de l'embase 5 et d'autre part par le boitier de fiche 31. Plus précisément, le mécanisme d'encliquetage 7 comprend des éléments d'encliquetage complémentaires portés d'une part par la broche 17 et d'autre part par le boitier de fiche 31. En particulier, dans cet exemple avec un assemblage axial de la broche 17 dans le boitier de fiche 31 selon la direction d'assemblage D, les éléments d'encliquetage sont avantageusement prévus pour s'engager mutuellement de façon radiale par rapport à la direction d'assemblage D, lorsque la broche 17 est en position de fin de course.

Selon l'exemple illustré, les éléments d'encliquetage comportent au moins une saillie d'encliquetage 21 et une gorge d'encliquetage 17d complémentaire. La saillie d'encliquetage 21 est configurée pour s'engager dans la gorge d'encliquetage 17d lorsque la broche 17 est en position de fin de course. La saillie d'encliquetage 21 est mobile en déplacement entre la position d'engagement (voir figures 2a, 2e), dans laquelle elle est en saillie dans le passage de la broche 17 à l'intérieur du boitier de fiche 31, et une position de dégagement (voir figures 2c, 2d), dans laquelle la saillie d'encliquetage 21 libère le passage de la broche 17. La saillie d'encliquetage 21 est de forme complémentaire à la forme de la gorge d'encliquetage 17d.

Selon le mode de réalisation décrit, la saillie d'encliquetage 21 est portée par le boitier de fiche 31 et la gorge d'encliquetage 17d est formée sur la broche 17. Bien entendu, on peut envisager une alternative selon laquelle la saillie d'encliquetage est portée par la broche 17 et la gorge d'encliquetage est prévue dans le boitier de fiche 31.

De plus, la saillie d'encliquetage 21 présente une forme incurvée complémentaire à la forme de la gorge d'encliquetage 17d réalisée sur le pourtour cylindrique de la broche 17. En particulier, la saillie d'encliquetage 21 peut comporter :
- une portion d'entrée 21a conformée pour épouser la forme de l'extrémité 17e de la broche 17 (voir figure 2b), et
- une portion de retenue 21b configurée pour venir en appui radialement contre une paroi interne de la broche 17 délimitant la gorge d'encliquetage 17d, de façon à limiter la course en translation de la broche 17 (voir figure 2e).

En se référant plus particulièrement aux figures 3a à 3c, la portion d'entrée 21a peut présenter une surface tronconique. Cette surface tronconique est par exemple engendrée par une génératrice formant un angle α inférieur à 45°, de préférence de l'ordre de 15° à 35°, avec la direction d'assemblage D (voir figure 3c). Cette plage angulaire est choisie de manière à faciliter la descente de la saillie d'encliquetage 21, en référence à la disposition des éléments sur les figures, lorsque la broche 17 vient coulisser sur cette portion d'entrée 21a. La portion d'entrée 21a présente donc une pente ascendante en direction de la portion de retenue 21b, en référence à la disposition des éléments sur la figure 3c. Cette pente s'étend sur une distance *d'* de l'ordre de 0.5 à 2mm.

La portion de retenue 21b est quant à elle de forme complémentaire à la gorge d'encliquetage 17d (visible sur les figures 2a à 2e). La portion de retenue 21b peut présenter une surface cylindrique. Cette surface cylindrique est par exemple engendrée par une génératrice parallèle à la direction d'assemblage D.

Par ailleurs, le mécanisme d'encliquetage 7 est conçu de manière à être activé ou enclenché, lorsque la broche 17 de l'embase 5 est en position de fin de course dans le logement 33 du boitier de fiche 31, tel qu'illustré sur la figure 2e. Pour ce faire, le mécanisme d'encliquetage 7 comporte un ou des organes de rappel 23 configuré(s) pour solliciter l'un des éléments d'encliquetage vers la position d'engagement, permettant la coopération avec l'élément d'encliquetage complémentaire lorsque le détrompeur d'embase est en position de fin de course.

L'organe ou chaque organe de rappel 23 est par exemple réalisé par un ressort, en particulier un ressort hélicoïdal. Dans l'exemple illustré, un seul organe de rappel 23 réalisé sous forme de ressort est représenté. Selon le mode de réalisation décrit, le ressort 23 est configuré pour solliciter l'élément d'encliquetage porté par le boitier de fiche 31, dans cet exemple la saillie d'encliquetage 21, dans une position en saillie dans le passage de la broche 17 dans le boitier de fiche 31. Ainsi, à l'assemblage, la broche 17, et en particulier son extrémité 17e vient appuyer sur cet élément d'encliquetage, dans cet exemple la saillie d'encliquetage 21, de façon à l'abaissier ou l'escamoter plus à l'intérieur du logement du boitier de fiche 31. En particulier, la broche 17 vient coulisser contre la portion d'entrée 21a de la saillie d'encliquetage 21 qui est la première portion de la saillie d'encliquetage 21 en contact avec l'extrémité de la broche 17 lors de l'assemblage, et appuie sur la saillie d'encliquetage 21.

Pour ce faire, le ressort 23 peut être un ressort de compression conçu pour pouvoir se comprimer lorsque la broche 17 appuie sur l'élément d'encliquetage porté par le boitier de fiche 31, dans cet exemple la saillie d'encliquetage 21, lors de l'assemblage. Plus précisément, le ressort 23 peut être conçu de façon à être détendu en position de repos pour solliciter dans cet exemple la saillie d'encliquetage 21 en saillie dans le passage de la broche 17, et de façon à se comprimer lorsqu'un effort de compression est exercé sur le ressort 23.

La broche 17 peut ensuite continuer sa course. Sous la poussée du ressort 23, la saillie d'encliquetage 21 est ramenée dans la position d'engagement et se trouve engagée dans la gorge d'encliquetage 17d, comme illustré sur la figure 2e. Comme cela est mieux visible sur la figure 3b, la saillie d'encliquetage 21 s'étend sur un secteur angulaire S de l'ordre de 146°. La portion de retenue 21b est alors en appui contre une paroi interne de la broche 17 délimitant la gorge d'encliquetage 17d (voir figure 3c), et limite ainsi la course en translation de la broche 17 selon la direction d'assemblage D.

En ce qui concerne le mécanisme de désaccouplement 9 du boitier d'embase 51 et du boitier de fiche 31, il comprend un bouton poussoir 25 monté mobile dans le boitier de fiche 31 (voir figures 2a à 2e). À cet effet, le boitier de fiche 31, et en particulier le logement 33, est conçu de façon à pouvoir accueillir le bouton poussoir 25 mobile. De plus, le bouton poussoir 25 est agencé partiellement en saillie sur le boitier de fiche 31 de façon à pouvoir être actionné depuis l'extérieur de l'ensemble connecteur 1. Selon le mode de réalisation illustré, le bouton poussoir 25 est monté de façon à faire saillie sur une grande face latérale du boitier de fiche 31. Le bouton poussoir 25 est monté mobile radialement par rapport à la direction d'assemblage D de la broche 17 dans le boitier de fiche 31. Bien entendu, en alternative le bouton poussoir 25 peut être agencé sur une petite face latérale du boitier de fiche 31, par exemple sur la face arrière 31b du boitier de fiche 31.

Selon encore une autre alternative non illustrée, on peut doubler le bouton poussoir 25, en agençant un autre bouton poussoir sur la face opposée à la face portant le bouton poussoir 25. Dans ce cas, pour déconnecter les deux boitiers de fiche 31 et d'embase 51, on vient pincer sur les deux côtés.

Le ou chaque bouton poussoir 25 comporte :
- une zone d'actionnement 25a agencée en saillie sur le boitier de fiche 31, et
- un corps 25b agencé à l'intérieur du boitier de fiche 31.

La zone d'actionnement 25a est une partie externe du bouton poussoir 25 sur laquelle peut venir appuyer un utilisateur et qui fait saillie hors du boitier de fiche 31. Cette zone d'actionnement 25a peut s'étendre sur une distance de l'ordre de 2 à 4mm, de préférence de l'ordre de 3,55mm lorsqu'elle est complètement en saillie.

Dans l'exemple illustré sur les figures 2a à 3c, le bouton poussoir 25 présente un épaulement entre la zone d'actionnement 25a et le corps 25b du bouton poussoir 25. Le corps 25b du bouton poussoir 25 présente un diamètre supérieur à celui de la zone d'actionnement 25a.

De façon complémentaire, le boitier de fiche 31 présente une ouverture 26 (figures 2a à 2e) s'étendant transversalement à l'intérieur du boitier de fiche 31 dans laquelle est ménagée le corps du bouton 25b et débouchant sur un trou 27 de diamètre inférieur à celui de l'ouverture 26, ce trou 27 étant ménagé sur la paroi externe du boitier de fiche 31. Le diamètre du trou 27 est prévu de manière à pouvoir être traversé par la zone d'actionnement 25a du bouton poussoir 25 mais est inférieur au diamètre du corps 25b empêchant ainsi le retrait de ce dernier par le trou 27.

Par ailleurs, comme cela est mieux visible sur les figures 3a à 3c, un orifice 29 est ménagé dans le corps 25b du bouton poussoir 25. Cet orifice 29 est prévu pour recevoir l'extrémité 17e de la broche 17 en position de fin de course. Par ailleurs, le corps 25b du bouton poussoir 25 peut présenter une protubérance 25c s'étendant radialement du côté opposé à la zone d'actionnement 25a et à l'orifice 29.

Selon la première variante de réalisation, le bouton poussoir 25 peut comporter en outre un socle 25d (voir figure 3a). Le socle 25d est agencé à l'opposé de la zone d'actionnement 25a. La protubérance 25c s'étend dans cet exemple en direction du socle 25d. Le socle 25d est fixé ou maintenu dans le boitier de fiche 31, comme cela est visible sur les figures 2a à 2e. La fixation ou le maintien peut se faire par tout moyen approprié. Selon l'exemple illustré, le socle 25d est monté fixe, par exemple en étant monté serré dans le boitier de fiche 31. Dans l'exemple illustré sur les figures 2a à 2e, le socle 25d du bouton poussoir 25 peut être monté affleurant à la paroi externe du boitier de fiche 31. En variante, le socle peut faire partie intégrante du boitier de fiche 31.

En outre, selon le mode de réalisation décrit, le bouton poussoir 25 appartient également au mécanisme d'encliquetage 7. Pour ce faire, la saillie d'encliquetage 21 appartient au bouton poussoir 25. Plus précisément, la saillie d'encliquetage 21 est réalisée d'une seule pièce avec le bouton poussoir 25. La saillie d'encliquetage 21 est, selon le mode de réalisation illustré, formée sur une paroi interne du corps 25b du bouton poussoir 25, c'est-à-dire du côté faisant face à l'orifice 29. La saillie d'encliquetage 21 fait saillie dans cet orifice 29. Selon le mode de réalisation décrit, le ressort 23 appartient également au bouton poussoir 25. Le ressort 23 est monté sur le corps 25b du bouton poussoir 25 à l'opposé de la zone d'actionnement 25a. Le ressort 23 est donc monté entre le corps 25b et le socle 25d du bouton poussoir 25. En particulier, le ressort 23 est relié par une extrémité au corps du bouton poussoir 25 et par une autre extrémité au socle 25d du bouton poussoir 25. Il en résulte que le socle 25d forme une partie fixe et la zone d'actionnement 25a et le corps 25b du bouton poussoir 25, et éventuellement la protubérance 25c formée sur le corps 25b, forment une partie mobile du bouton poussoir 25 par rapport au socle 25d fixe. Cette partie mobile 25a, 25b, 25c évolue donc entre :
- une position de repos, ou position avancée, dans laquelle la zone d'actionnement 25a fait complètement saillie hors de la façade ou paroi externe du boitier de fiche 31 ; dans cette position, la saillie d'encliquetage 21 est dans la position d'engagement, tel que décrit précédemment, et
- une position comprimée, ou position reculée, dans laquelle la zone d'actionnement 25a est partiellement escamotée à l'intérieur de l'ouverture 26 dans le boitier de fiche 31 ; dans cette position, la saillie d'encliquetage 21 est dans la position de dégagement, tel que décrit précédemment.

On peut prévoir en outre un guide du déplacement du bouton poussoir 25 dans l'ouverture 26 du boitier de fiche 31. Il s'agit dans cet exemple d'un guide en translation. Ce guide assure une fonction anti-rotation.

Selon la première variante illustrée sur les figures 2a à 3c, un guide du déplacement de la partie mobile 25a, 25b, 25c du bouton poussoir 25, peut être prévu au niveau du socle 25d. Comme cela est mieux visible sur les figures 2a à 2e, le socle 25d présente une rainure 40 dans laquelle se déplace la protubérance 25c du bouton poussoir 25 lors des mouvements de la partie mobile du bouton poussoir 25.

Selon une deuxième variante de réalisation illustrée sur les figures 4a à 4e, la fonction de guide est assurée par des formes plates 60, 70, mieux visibles sur les figures 4b et 4c, prévues de façon complémentaire sur le corps 25b du bouton poussoir 25 et la paroi du boiter de fiche 31 délimitant l'ouverture 26.

Avantageusement, les formes plates 60, 70 sont prévues par paires. Autrement dit, le corps du bouton poussoir 25b présente deux formes plates 60 opposées, comme cela est mieux visible sur la figure 4b. De même, deux formes plates 70 opposées délimitant l'ouverture 26, sont prévues dans le boitier de fiche 31, en référence à la figure 4c. Plus précisément, les formes plates 60 sont prévues sur les faces latérales pleines du corps 25b du bouton poussoir 25 (voir figure 4b) et non sur les faces ouvertes sur lesquelles débouchent l'orifice 29 ménagé dans le corps 25b du bouton poussoir 25. Il s'agit plus précisément de faces externes du bouton poussoir 25. Ces faces de forme plate 60 s'étendent selon un plan vertical en référence à la disposition des éléments sur la figure 4b. De façon complémentaire, les parois de forme plate 70 délimitant l'ouverture 26 dans le boitier de fiche 31 sont agencées de façon à être en regard des faces de forme plate 60 du corps 25b du bouton poussoir 25 lorsqu'il est reçu dans l'ouverture 26. Dans ce cas, il n'est plus nécessaire de prévoir une coopération entre une protubérance 25c et une rainure 40 du socle 25d, tel que décrit précédemment en référence à la première variante de réalisation. Le ressort 23 peut être monté autour d'une protubérance 25c' du corps du bouton poussoir 25, qui n'a plus pour fonction de coopérer avec une rainure 40. De plus, le ressort 23 peut être fixé directement sur une paroi du boitier de fiche 31, sans qu'il soit nécessaire de prévoir un socle 25d tel que décrit précédemment en référence à la première variante de réalisation. Ainsi, plus généralement, le ressort 23 est fixé d'une part au bouton poussoir 25, plus précisément au corps 25b, et d'autre part au boiter de fiche 31.

En fonctionnement, lorsque le bouton poussoir 25 coulisse à l'intérieur de l'ouverture 26, la coopération des formes plates 60, 70 des faces latérales du corps 25b du bouton poussoir 25 et des parois délimitant l'ouverture 26 dans le boitier de fiche 31, assurent le guidage en translation du bouton poussoir 25 et assurent ainsi une fonction anti-rotation. Le reste de la description en référence à la première variante de réalisation illustrée sur les figures la à 3c s'applique à cette deuxième variante de réalisation et n'est pas réécrit de nouveau.

Par ailleurs, selon l'une ou l'autre des variantes de réalisation précédemment décrites, on peut prévoir en outre une butée permettant de maintenir en place le bouton poussoir 25 dans l'ouverture 26 du boitier de fiche 31.

À titre d'exemple, comme illustré sur les figures 4c à 4e, un anneau d'arrêt 80 peut être monté sur le bouton poussoir 25, plus précisément au niveau de l'épaulement entre la zone d'actionnement 25a et le corps 25b du bouton poussoir 25.

### Procédé de connexion et déconnexion

Le procédé de connexion des boitiers de fiche 31 et d'embase 51 tels que décrits précédemment se réalise comme suit en référence à l'ensemble des figures.

Afin de connecter mécaniquement et électriquement les deux boitiers de fiche 31 et d'embase 51, lors d'une première étape on positionne les deux boitiers de fiche 31 et d'embase 51 en vis-à-vis. Plus précisément, les détrompeurs 15, 17 respectivement de la fiche 3 et de l'embase 5 sont placés en regard l'un de l'autre (voir figures 1a, 1b).

On assemble ou enfiche les deux boitiers de fiche 31 et d'embase 51 selon la direction d'assemblage D, de sorte que la broche 17 portée par l'embase 5, s'insère dans la douille 15 de la fiche 3, comme illustré sur la figure 2a. Pour ce faire, il suffit de pousser les deux boitiers de fiche 31, et d'embase 51 l'un vers l'autre sans nécessiter d'autres opérations. Durant cet assemblage, en continuant à pousser les deux boitiers 31, 51 l'un vers l'autre, l'extrémité 17e de la broche 17 dépasse la douille 15 et la butée 35, et s'engage dans l'orifice 29 ménagé dans le corps 25b du bouton poussoir 25, comme illustré sur la figure 2b. L'extrémité 17e de la broche coulisse sur la pente de la surface tronconique de la portion d'entrée 21a de la saillie d'encliquetage 21 jusqu'à arriver au niveau de la portion de retenue 21b, comme illustré sur la figure 2c. L'effort exercé par l'extrémité 17e de la broche 17 comprime le ressort 23, de sorte que la partie mobile du bouton poussoir 25 comprenant la saillie d'encliquetage 21 est abaissée en référence à la disposition des éléments sur la figure 2c. La broche 17 peut ainsi continuer jusqu'à sa position de fin de course. Dès que la gorge d'encliquetage 17d arrive en regard de la saillie d'encliquetage 21 (voir figure 2d) et que donc l'extrémité 17e n'exerce plus d'effort sur cette saillie d'encliquetage 21, cette dernière est poussée par le ressort 23 de façon à s'engager dans la gorge d'encliquetage 17d, comme illustré sur la figure 2e ou sur la figure 4e.

Les deux boitiers de fiche 31 et d'embase 51 sont ainsi verrouillés par encliquetage dans une position assemblée l'un à l'autre et cela évite un désaccouplement intempestif des boitiers de fiche 31 et d'embase 51.

Afin de déconnecter ou désassembler les deux boitiers de fiche 31 et d'embase 51 assemblés comme illustré sur la figure 2e ou 4e, il suffit d'appuyer sur la zone d'actionnement 25a du bouton poussoir 25, ou en variante sur les zones d'actionnement 25a de deux boutons poussoirs 25 agencés sur des faces opposées du boitier de fiche 31. La translation de la partie mobile du bouton poussoir 25 comprime le ressort 23 et la saillie d'encliquetage 21 est amenée dans la position de dégagement de façon à libérer la gorge d'encliquetage 17d. Il suffit alors d'écarter les deux boitiers de fiche 31 et d'embase 51 l'un de l'autre pour les désaccoupler.

Ainsi, contrairement aux solutions de l'art antérieur, la fiche 3 ne comporte pas de vis centrale d'accouplement. Le système de vissage est remplacé par le mécanisme d'encliquetage 7 pour assurer le verrouillage des deux boitiers de fiche 31 et d'embase 51 assemblés l'un à l'autre. Pour la connexion (ou accouplement) des deux boitiers de fiche 31 et d'embase 51, la saillie d'encliquetage 21 s'encliquète de façon simple à la broche 17 lors du déplacement de la broche 17 à l'intérieur du boitier de fiche 31. Aucune manipulation supplémentaire n'est requise. De plus, le ressort 23 maintient la saillie d'encliquetage 21 engagée dans la gorge d'encliquetage 17d, de sorte que les boitiers 31, 51 restent dans cette position verrouillée. En ce qui concerne le désaccouplement ou déconnexion des deux boitiers 31, 51, il suffit d'exercer une pression sur la zone d'actionnement 25a du bouton poussoir 25, de façon à libérer la broche 17 et éloigner les deux boitiers 31, 51. Aucun outillage spécifique n'est nécessaire ni pour la connexion ni pour la déconnexion. En outre, cela permet d'accoupler ou de désaccoupler les deux boitiers 31, 51 selon une direction parallèle à l'alignement des contacts électriques mâles notamment reçus dans les modules (non représentés) des boitiers de fiche 31 et d'embase 51, sans les abimer et sans mouvements aléatoires. L'ensemble connecteur 1 est donc ergonomique et facile d'utilisation, avec une connexion ou déconnexion intuitive.

## Revendications

1. Ensemble connecteur (1) comportant :
- une fiche (3) comprenant un boitier de fiche (31) définissant un logement (33), et un détrompeur de fiche (15) agencé dans le logement (33), et
- une embase (5) comprenant un boitier d'embase (51) configuré pour être assemblé au boitier de fiche (31), le boitier d'embase (51) comprenant un détrompeur d'embase (17) complémentaire du détrompeur de fiche (15), et configuré pour s'emboiter avec le détrompeur de fiche (15) lors de l'assemblage des boitiers de fiche (31) et d'embase (51),
**caractérisé en ce que** ledit ensemble (1) comporte en outre :
- un mécanisme d'encliquetage (7) comprenant :
• des éléments d'encliquetage (17d, 21) complémentaires portés d'une part par le détrompeur d'embase (17) et d'autre part par le boitier de fiche (31), et
• au moins un organe de rappel (23) configuré pour solliciter l'un des éléments d'encliquetage (21) vers une position, dite d'engagement, permettant la coopération avec l'élément d'encliquetage complémentaire (17d) lorsque le détrompeur d'embase (17) est dans une position de fin de course dans le logement (33) du boitier de fiche (31), et
- un mécanisme de désaccouplement (9) du boitier d'embase (51) et du boitier de fiche (31), comprenant au moins un bouton poussoir (25) monté mobile dans le boitier de fiche (31) et agencé partiellement en saillie sur le boitier de fiche (31) de façon à pouvoir être actionné depuis l'extérieur de l'ensemble connecteur (1),
et **en ce que** l'un des éléments d'encliquetage (21) est réalisé d'une seule pièce avec le bouton poussoir (25).

2. Ensemble (1) selon la revendication 1, dans lequel ledit au moins un organe de rappel (23) est configuré pour solliciter l'élément d'encliquetage (21) porté par le boitier de fiche (31) dans la position d'engagement, dans laquelle ledit élément d'encliquetage (21) est en saillie dans le passage du détrompeur d'embase (17) dans le boitier de fiche (31), de sorte qu'à l'assemblage, le détrompeur d'embase (17) est configuré pour venir appuyer sur ledit élément d'encliquetage (21) et continuer sa course.

3. Ensemble (1) selon l'une des revendications précédentes, dans lequel le détrompeur d'embase (17) est configuré pour s'emboiter avec le détrompeur de fiche (15) par translation selon une direction d'assemblage (D), et dans lequel les éléments d'encliquetage (17d, 21) sont configurés pour un engagement mutuel de façon radiale par rapport à la direction d'assemblage (D) lorsque le détrompeur d'embase (17) est en position de fin de course.

4. Ensemble (1) selon l'une quelconque des revendications précédentes, dans lequel les éléments d'encliquetage (17d, 21) comportent au moins :
- une saillie d'encliquetage (21) et
- une gorge d'encliquetage (17d) complémentaire,
tels que la saillie d'encliquetage (21) est configurée pour s'engager dans la gorge d'encliquetage (17d) lorsque le détrompeur d'embase (17) est en position de fin de course.

5. Ensemble (1) selon la revendication 4, dans lequel la saillie d'encliquetage (21) est réalisée d'une seule pièce avec le bouton poussoir (25) et la gorge d'encliquetage (17d) est formée sur le détrompeur d'embase (17).

6. Ensemble (1) selon la revendication 4 ou 5, dans lequel le détrompeur d'embase (17) présente un contour extérieur de forme cylindrique et dans lequel la saillie d'encliquetage (21) présente une forme incurvée complémentaire à la forme de la gorge d'encliquetage (17d) réalisée sur le pourtour cylindrique du détrompeur d'embase (17).

7. Ensemble (1) selon l'une des revendications 4 à 6, dans lequel la saillie d'encliquetage (21) comporte :
- une portion d'entrée (21a) configurée pour être la première portion de la saillie d'encliquetage (21) en contact avec l'extrémité du détrompeur d'embase (17) lors de l'assemblage, et conformée pour épouser la forme de l'extrémité du détrompeur d'embase (17), et
- une portion de retenue (21b) configurée pour venir en appui contre une paroi interne du détrompeur d'embase (17) délimitant la gorge d'encliquetage (17d), sous la poussée dudit au moins un organe de rappel (23), de façon à limiter la course en translation du détrompeur d'embase (17).

8. Ensemble (1) selon la revendication 7, dans lequel
- la portion d'entrée (21a) présente une surface tronconique, et
- la portion de retenue (21b) présente une surface cylindrique.

9. Ensemble (1) selon la revendication 8, dans lequel la surface tronconique est engendrée par une génératrice formant un angle (α) inférieur à 45°, de préférence de l'ordre de 15° à 35°, avec la direction d'assemblage (D).

10. Ensemble (1) selon la revendication 3 prise ensemble avec l'une quelconque des revendications précédentes, dans lequel ledit au moins un bouton poussoir (25) est monté mobile radialement par rapport à la direction d'assemblage (D) du détrompeur d'embase (17) dans le boitier de fiche (31).

11. Ensemble (1) selon l'une quelconque des revendications précédentes, dans lequel ledit au moins un bouton poussoir (25) comporte :
- une zone d'actionnement (25a) agencée en saillie sur le boitier de fiche (31), et
- un corps (25b) agencé à l'intérieur du boitier de fiche (31) et présentant un orifice (29) configuré pour recevoir l'extrémité (17e) du détrompeur d'embase (17) en position de fin de course.

12. Ensemble, selon la revendication précédente, dans lequel ledit au moins un organe de rappel (23) est monté sur le corps (25b) du bouton poussoir (25) à l'opposé de la zone d'actionnement (25a).

13. Ensemble (1) selon l'une quelconque des revendications précédentes, dans lequel le détrompeur de fiche (15) est réalisé sous forme de douille et le détrompeur d'embase (17) est réalisé sous forme de broche qui est configurée de façon à être reçue au sein de la douille lorsque les boitiers (31, 51) sont accouplés ensemble.

## Patentansprüche

1. Verbinderbaugruppe (1), welche aufweist:
- einen Stecker (3), der ein Steckergehäuse (31), das eine Aufnahme (33) definiert, und eine in der Aufnahme (33) angeordnete Steckercodiereinrichtung (15) umfasst, und
- einen Gegenstecker (5), der ein Gegensteckergehäuse (51) umfasst, das dafür ausgelegt ist, mit dem Steckergehäuse (31) verbunden zu werden, wobei das Gegensteckergehäuse (51) eine Gegensteckercodiereinrichtung (17) umfasst, die zu der Steckercodiereinrichtung (15) komplementär ist und dafür ausgelegt ist, beim Zusammenbau des Steckergehäuses (31) und des Gegensteckergehäuses (51) mit der Steckercodiereinrichtung (15) zusammengesteckt zu werden,
**dadurch gekennzeichnet, dass** die Baugruppe (1) außerdem aufweist:
- einen Rastmechanismus (7), welcher umfasst:
• komplementäre Rastelemente (17d, 21), die einerseits von der Gegensteckercodiereinrichtung (17) und andererseits von dem Steckergehäuse (31) getragen werden, und
• wenigstens ein Rückstellorgan (23), das dafür ausgelegt ist, eines der Rastelemente (21) in Richtung einer Position, Eingriffsposition genannt, vorzuspannen, die das Zusammenwirken mit dem komplementären Rastelement (17d) ermöglicht, wenn sich die Gegensteckercodiereinrichtung (17) in einer Endlage in der Aufnahme (33) des Steckergehäuses (31) befindet, und
- einen Entkupplungsmechanismus (9) des Gegensteckergehäuses (51) und des Steckergehäuses (31), welcher wenigstens eine Drucktaste (25) umfasst, die beweglich in dem Steckergehäuse (31) angebracht ist und teilweise auf dem Steckergehäuse (31) vorstehend angeordnet ist, so dass sie von außerhalb der Verbinderbaugruppe (1) betätigt werden kann,
und dadurch, dass eines der Rastelemente (21) mit der Drucktaste (25) aus einem Stück hergestellt ist.

2. Baugruppe (1) nach Anspruch 1, wobei das wenigstens eine Rückstellorgan (23) dafür ausgelegt ist, das Rastelement (21), das von dem Steckergehäuse (31) getragen wird, in die Eingriffsposition vorzuspannen, in welcher das Rastelement (21) in den Durchgang der Gegensteckercodiereinrichtung (17) in dem Steckergehäuse (31) vorsteht, so dass beim Zusammenbau die Gegensteckercodiereinrichtung (17) dafür ausgelegt ist, auf das Rastelement (21) zu drücken und ihren Weg fortzusetzen.

3. Baugruppe (1) nach einem der vorhergehenden Ansprüche, wobei die Gegensteckercodiereinrichtung (17) dafür ausgelegt ist, mit der Steckercodiereinrichtung (15) durch Translation in einer Verbindungsrichtung (D) zusammengesteckt zu werden, und wobei die Rastelemente (17d, 21) für einen in Bezug auf die Verbindungsrichtung (D) radialen gegenseitigen Eingriff ausgelegt sind, wenn sich die Gegensteckercodiereinrichtung (17) in der Endlage befindet.

4. Baugruppe (1) nach einem der vorhergehenden Ansprüche, wobei die Rastelemente (17d, 21) wenigstens aufweisen:
- einen Rastvorsprung (21) und
- eine komplementäre Rastnut (17d),
wobei der Rastvorsprung (21) dafür ausgelegt ist, in die Rastnut (17d) einzugreifen, wenn sich die Gegensteckercodiereinrichtung (17) in der Endlage befindet.

5. Baugruppe (1) nach Anspruch 4, wobei der Rastvorsprung (21) mit der Drucktaste (25) aus einem Stück hergestellt ist und die Rastnut (17d) an der Gegensteckercodiereinrichtung (17) ausgebildet ist.

6. Baugruppe (1) nach Anspruch 4 oder 5, wobei die Gegensteckercodiereinrichtung (17) eine Außenkontur von zylindrischer Form aufweist und wobei der Rastvorsprung (21) eine gekrümmte Form aufweist, die komplementär zur Form der Rastnut (17d) ist, welche auf dem zylindrischen Umfang der Gegensteckercodiereinrichtung (17) ausgebildet ist.

7. Baugruppe (1) nach einem der Ansprüche 4 bis 6, wobei der Rastvorsprung (21) aufweist:
- einen Eintrittsabschnitt (21a), der so ausgebildet ist, dass er der erste Abschnitt des Rastvorsprungs (21) ist, der beim Zusammenbau mit dem Ende der Gegensteckercodiereinrichtung (17) in Kontakt kommt, und so geformt ist, dass er sich an die Form des Endes der Gegensteckercodiereinrichtung (17) anschmiegt, und
- einen Halteabschnitt (21b), der dafür ausgelegt ist, unter dem Druck des wenigstens einen Rückstellorgans (23) an einer die Rastnut (17d) begrenzenden Innenwand der Gegensteckercodiereinrichtung (17) zur Anlage zu kommen, um den Translationsweg der Gegensteckercodiereinrichtung (17) zu begrenzen.

8. Baugruppe (1) nach Anspruch 7, wobei
- der Eintrittsabschnitt (21a) eine kegelstumpfförmige Oberfläche aufweist und
- der Halteabschnitt (21b) eine zylindrische Oberfläche aufweist.

9. Baugruppe (1) nach Anspruch 8, wobei die kegelstumpfförmige Oberfläche von einer Erzeugenden erzeugt wird, die mit der Verbindungsrichtung (D) einen Winkel (α) bildet, der kleiner als 45° ist und vorzugsweise in der Größenordnung von 15° bis 35° liegt.

10. Baugruppe (1) nach Anspruch 3 in Kombination mit einem der vorhergehenden Ansprüche, wobei die wenigstens eine Drucktaste (25) radial beweglich in Bezug auf die Verbindungsrichtung (D) der Gegensteckercodiereinrichtung (17) in dem Steckergehäuse (31) angebracht ist.

11. Baugruppe (1) nach einem der vorhergehenden Ansprüche, wobei die wenigstens eine Drucktaste (25) aufweist:
- einen Betätigungsbereich (25a), der auf dem Steckergehäuse (31) vorstehend angeordnet ist, und
- einen Körper (25b), der im Inneren des Steckergehäuses (31) angeordnet ist und eine Öffnung (29) aufweist, die dafür ausgelegt ist, das Ende (17e) der Gegensteckercodiereinrichtung (17) in der Endlage aufzunehmen.

12. Baugruppe nach dem vorhergehenden Anspruch, wobei das wenigstens eine Rückstellorgan (23) am Körper (25b) der Drucktaste (25) gegenüber dem Betätigungsbereich (25a) angebracht ist.

13. Baugruppe (1) nach einem der vorhergehenden Ansprüche, wobei die Steckercodiereinrichtung (15) in Form einer Hülse ausgebildet ist und die Gegensteckercodiereinrichtung (17) in Form eines Dorns ausgebildet ist, welcher so gestaltet ist, dass er im Inneren der Hülse aufgenommen wird, wenn die Gehäuse (31, 51) miteinander gekuppelt werden.

## Claims

1. Connector assembly (1) comprising:
- a plug (3) comprising a plug casing (31) defining a housing (33) and a plug poka-yoke (15) arranged in the housing (33), and
- a receptacle (5) comprising a receptacle casing (51) configured to be assembled with the plug casing (31), the receptacle casing (51) comprising a receptacle poka-yoke (17) that complements the plug poka-yoke (15), and is configured to plug-together with the plug poka-yoke (15) when the plug casing (31) and receptacle casing (51) are assembled,
**characterized in that** said assembly (1) further comprises:
- a clip-fastening mechanism (7) comprising:
• mutually-complementing clip-fastening elements (17d, 21) borne on the one hand by the receptacle poka-yoke (17) and on the other hand by the plug casing (31), and
• at least one return member (23) configured to urge one of the clip-fastening elements (21) toward a position, known as position of engagement, that allows collaboration with the complementing clip-fastening element (17d) when the receptacle poka-yoke (17) has reached end-of-travel position in the housing (33) of the plug casing (31), and
- an uncoupling mechanism (9) for uncoupling the receptacle casing (51) and the plug casing (31), comprising at least one push-button (25) mounted with the ability to move in the plug casing (31) and arranged partially projecting on the plug casing (31) so that it can be actuated from outside the connector assembly (1),
and **in that** one of the clip-fastening elements (21) is produced as one piece with the push-button (25).

2. Assembly (1) according to Claim 1, wherein said at least one return member (23) is configured to urge the clip-fastening element (21) borne by the plug casing (31) into the position of engagement, in which position said clip-fastening element (21) projects into the passage of the receptacle poka-yoke (17) in the plug casing (31) so that, on assembly, the receptacle poka-yoke (17) is configured to come to bear against said clip-fastening element (21) and continue its travel.

3. Assembly (1) according to one of the preceding claims, wherein the receptacle poka-yoke (17) is configured to plug-together with the plug poka-yoke (15) through a translational movement in a direction of assembly (D), and wherein the clip-fastening elements (17d, 21) are configured for mutual engagement in a radial manner with respect to the direction of assembly (D) when the receptacle poka-yoke (17) is in the end-of-travel position.

4. Assembly (1) according to any one of the preceding claims, wherein the clip-fastening elements (17d, 21) comprise at least:
- a clip-fastening projection (21) and
- a complementing clip-fastening groove (17d)
which are such that the clip-fastening projection (21) is configured to engage in the clip-fastening groove (17d) when the receptacle poka-yoke (17) is in the end-of-travel position.

5. Assembly (1) according to Claim 4, wherein the clip-fastening projection (21) is produced as one piece with the push-button (25), and the clip-fastening groove (17d) is formed on the receptacle poka-yoke (17).

6. Assembly (1) according to Claim 4 or 5, wherein the receptacle poka-yoke (17) has an exterior contour of cylindrical shape and wherein the clip-fastening projection (21) has a curved shape that complements the shape of the clip-fastening groove (17d) formed on the cylindrical peripheral region of the receptacle poka-yoke (17).

7. Assembly (1) according to one of Claims 4 to 6, wherein the clip-fastening projection (21) comprises:
- an entry portion (21a) configured to be the first portion of the clip-fastening projection (21) to come into contact with the end of the receptacle poka-yoke (17) during assembly, and shaped to conform to the shape of the end of the receptacle poka-yoke (17), and
- a retaining portion (21b) configured to come to bear against an internal wall of the receptacle poka-yoke (17) delimiting the clip-fastening groove (17d) under the thrust of said at least one return member (23), so as to limit the translational travel of the receptacle poka-yoke (17).

8. Assembly (1) according to Claim 7, wherein
- the entry portion (21a) has a frustoconical surface, and
- the retaining portion (21b) has a cylindrical surface.

9. Assembly (1) according to Claim 8, wherein the frustoconical surface is generated by a generatrix that makes an angle (α) of less than 45°, preferably of the order of 15° to 35°, with the direction of assembly (D) .

10. Assembly (1) according to Claim 3 considered in conjunction with any one of the preceding claims, wherein said at least one push-button (25) is mounted with the ability to move radially with respect to the direction of assembly (D) of the receptacle poka-yoke (17) in the plug casing (31).

11. Assembly (1) according to any one of the preceding claims, wherein said at least one push-button (25) comprises:
- an actuating zone (25a) arranged projecting on the plug casing (31), and
- a body (25b) arranged inside the plug casing (31) and having an orifice (29) configured to accept the end (17e) of the receptacle poka-yoke (17) in the end-of-travel position.

12. Assembly according to the preceding claim, wherein said at least one return member (23) is mounted on the body (25b) of the push-button (25) opposite the actuating zone (25a).

13. Assembly (1) according to any one of the preceding claims, wherein the plug poka-yoke (15) is produced in the form of a sleeve and the receptacle poka-yoke (17) is produced in the form of a pin which is configured in such a way as to be housed inside the sleeve when the casings (31, 51) are coupled together.
